# FASCICULE DE BREVET EUROPEEN

(11) **EP 1 478 844 B1**
(45) Date de publication et mention de la délivrance du brevet: **23.04.2008**
(21) Numéro de dépôt: 03722671.9
(22) Date de dépôt: 25.02.2003
(51) Int. Cl.: F02N 15/06, F02N 15/02

(54) **DEMARREUR, NOTAMMENT POUR VEHICULE AUTOMOBILE, EQUIPE D'UN LANCEUR ACCUMULATEUR DE COUPLE**
ANLASSERANTRIEB MIT KUPPLUNG, INSBESONDERE FÜR KRAFTFAHRZEUGE, AUSGERÜSTET MIT EINER TORSIONSDÄMPFUNGSVORRICHTUNG
STARTER, PARTICULARLY FOR A MOTOR VEHICLE, PROVIDED WITH A TORQUE-ACCUMULATING BENDIX GEAR

(30) Priorité: 28.02.2002 FR 0202535
(43) Date de publication de la demande: 24.11.2004
(73) Titulaire: VALEO EQUIPEMENTS ELECTRIQUES MOTEUR, 94017 Créteil Cedex (FR)
(72) Inventeur: VILOU, Gérard, F-69160 Tassin La Demi Lune (FR)
(74) Mandataire: Gamonal, Didier
(86) Numéro de dépôt international: PCT/FR2003/000602
(87) Numéro de publication internationale: WO 2003/072935

(56) Documents cités:
- FR-A- 2 751 803
- FR-A- 2 754 856
- US-A- 2 159 514
- JÜRGEN KASEDORF: "Elektrische Systeme im Kraftfahrzeug" 1995 , VOGEL FACHBUCH , WÜRZBURG, GERMANY XP002220045 page 323; figure 6.13

## Description

### Domaine technique de l'invention

L'invention est relative à un démarreur électrique équipé d'un arbre de sortie rotatif et d'un lanceur pour l'entraînement d'une couronne dentée du volant d'un moteur à combustion de véhicule, ledit lanceur comportant :
- un pignon pouvant coulisser axialement sur l'arbre de sortie rotatif entre une position de repos dans laquelle il est désengagé de la couronne, et une position active de travail dans laquelle il engrène avec ladite couronne,
- un dispositif de transmission de couple débrayable, tel qu'un dispositif à roue libre ou à embrayage conique.

### Etat de la technique

Un démarreur de véhicule automobile comporte d'une manière classique un moteur électrique rotatif destiné à entraîner en rotation un arbre de sortie équipé d'un pignon mobile destiné à coopérer avec une couronne dentée pour assurer le démarrage du moteur à combustion du véhicule.

La couronne dentée est appelée couronne de démarrage et est portée à solidarisation par une pièce annulaire, telle qu'un volant moteur, reliée de manière rigide ou élastique au vilebrequin du moteur à combustion interne du véhicule automobile.

L'arbre de sortie est dans un mode de réalisation confondu avec l'arbre de sortie du moteur électrique du démarreur. En variante l'arbre de sortie est distinct de l'arbre de sortie du moteur électrique du démarreur. Par exemple un train épicycloïdal est agencé entre les deux arbres comme décrit dans le document EP B 0 708 239 ou dans le document FR A 2 751 803.

Le pignon est généralement monté à coulissement sur l'arbre de sortie entre une position de repos, dans laquelle il est désengagé de la couronne dentée, et une position active de travail dans laquelle il engrène avec ladite couronne, laquelle est liée en rotation au vilebrequin du moteur de véhicule. Un organe de commande, usuellement sous la forme d'un levier d'actionnement, est commandé par un contacteur, et coopère avec un lanceur à roue libre ou à embrayage conique. L'embrayage conique ou la roue libre sont agencés entre le pignon et un entraîneur appartenant au lanceur. Le levier agit sur l'entraîneur ou sur un boîtier que comporte la roue libre ou l'embrayage conique. Dans un démarreur conventionnel le boîtier est solidaire de l'entraîneur.

Cet entraîneur comporte une douille d'entraînement présentant à sa périphérie interne des cannelures hélicoïdales coopérant de manière complémentaire avec des cannelures hélicoïdales que présente localement l'arbre de sortie à sa périphérie externe. En position active le pignon coopère avec une butée solidaire de l'arbre de sortie.

Le dispositif de transmission de couple débrayable a pour fonction principale d'éviter que, lorsque le moteur à combustion interne, dit aussi moteur thermique, du véhicule automobile démarre, le pignon entraîne le moteur électrique du démarreur à une vitesse trop importante susceptible de détériorer ce dernier.

Pour plus de précisions on se reportera par exemple au document FR A 2 772 433 montrant le levier d'actionnement constituant l'organe de commande associé au lanceur pour déplacer celui-ci.

Les documents FR 96 13016, FR 96 13015 et FR 96 09550 - publiés respectivement sous les numéros FR 2 754 857, FR 2 754 856 et FR 2 751 803- se rapportent à des dispositifs d'amortissement visant à absorber les chocs et vibrations engendrés au cours du fonctionnement du démarreur. La fonction d'amortissement se traduit par une diminution de l'intensité des chocs reçus au niveau du lanceur. Ces dispositifs d'amortissement sont généralement constitués par des blocs amortisseurs en élastomère, dont le rôle est d'absorber de l'énergie pour la dissiper sous forme de frottement interne dépendant de la structure du matériau, et de frottement externe entre les pièces en mouvement relatif. Dans les documents FR A 2 754 857 et FR A 2 827 915 les dispositifs d'amortissement se montent dans un boîtier solidaire de l'entraîneur. Dans le document FR A 2 751 803 le dispositif d'amortissement se monte entre l'arbre de sortie et l'élément de sortie du réducteur.

Le document US A 2 159 514 décrit un autre mode de réalisation dans lequel un ressort spiral est lié en rotation à l'une de ses extrémités à l'arbre de sortie du moteur électrique du démarreur et à l'autre de ses extrémités à un élément menant en prise avec le pignon par l'intermédiaire de cames. Dans le document US A 3 616 700 il est décrit encore un autre mode de réalisation faisant intervenir un élément d'amortissement à action axiale.

Sur la figure 1 est représenté, v étant la vitesse et t le temps, le cycle de compression et de décompression dans chacun des cylindres d'un moteur à combustion au cours du démarrage. La courbe Nₘ(t) indique la vitesse du moteur thermique, et la courbe N_{d}(t) celle du démarreur.

Lors de la phase de compression dans un cylindre prédéterminé, le piston comprime le mélange d'air et de carburant, et la pression interne augmente progressivement jusqu'au Point Mort Haut appelé par la suite PMH. Il en résulte une force proportionnelle qui, par l'intermédiaire de la bielle et du vilebrequin, crée un couple résistant qui s'oppose au mouvement de compression. Le démarreur qui entraîne le moteur thermique en rotation doit donc fournir un couple de plus en plus élevé jusqu'au PMH, ce qui se traduit par une décroissance de la vitesse d'entraînement.

Après passage du PMH, le cylindre entre en phase de décompression, au cours de laquelle la pression interne crée un couple moteur qui accélère la vitesse de rotation du vilebrequin. Compte tenu des couples et des moments d'inertie respectifs du moteur thermique et du démarreur, l'accélération du vilebrequin est plus rapide que celle du pignon du démarreur. Le pignon se trouve donc entraîné par le moteur thermique, et est entraîné seul en survitesse suite à l'intervention de la roue libre ou de l'embrayage conique entre le pignon et le moteur électrique du démarreur.

Le moteur thermique poursuit ensuite son mouvement d'accélération jusqu'au Point Mort Bas, appelé par la suite par PMB. Une phase de compression apparaît dans le cylindre suivant de l'ordre d'allumage, entraînant un ralentissement du vilebrequin. Dans le même temps, le moteur électrique du démarreur, n'ayant plus de charge à transmettre, voit sa vitesse augmenter suivant les lois classiques de montée en régime à vide des moteurs électriques. Lorsque la vitesse du pignon devient égale à celle de l'arbre de sortie du démarreur, la roue libre ou l'embrayage conique se bloque, et le démarreur fourni de nouveau un couple de rotation au moteur thermique. Le couple du cylindre en compression fait ralentir le démarreur qui délivre un couple de plus en plus élevé jusqu'au PMH, et ainsi de suite jusqu'à l'apparition des premières explosions. On note qu'à partir de l'instant t1, la vitesse du moteur à combustion Nₘ et la vitesse du démarreur N_{d} sont différentes.

Le démarreur est donc tantôt menant, tantôt mené. Au début de chaque période d'entraînement, se produit un rattrapage des jeux angulaires, et du jeu axial entre le pignon et la butée. Ce rattrapage de jeu se traduit par un choc et une émission de bruit. De plus, la charge de l'engrenage pignon/couronne augmente jusqu'au PMH, et ces variations de charge se traduisent également par une émission de bruit. Sur la figure 1, l'intervalle RL correspond à la période de roue libre, et l'intervalle EN correspond à la période d'entraînement.

### Objet de l'invention

L'objet de l'invention consiste à supprimer le rattrapage de jeu des éléments de transmission pour réduire le bruit du lanceur du démarreur durant la période d'entraînement du moteur thermique.

Le dispositif selon l'invention est caractérisé en ce que le lanceur est équipé d'un dispositif élastique en torsion agencé pour stocker de l'énergie pendant les phases de compression du moteur thermique, et la restituer pendant les phases de décompression et en ce que le dispositif élastique en torsion est décalé axialement par rapport au dispositif de transmission de couple débrayable.

Le rattrapage de jeu est évité, car la présence du dispositif élastique en torsion permet de maintenir en contact les flancs des dents du pignon contre les flancs de la couronne de démarrage. L'énergie est restituée lors des phases de décompression, contrairement aux dispositifs connus de l'art antérieur qui absorbent de l'énergie.

Plus précisément le dispositif élastique en torsion, dans un premier temps, se comprime durant les phases de compression du moteur thermique du véhicule, puis, dans un deuxième temps, restitue l'énergie accumulée pour donner une accélération angulaire au pignon supérieure à celle du vilebrequin du moteur thermique du véhicule.

Ce dispositif élastique en torsion pour un encombrement radial donné peut avoir une grande taille du fait qu'il est décalé axialement par rapport au dispositif de transmission de couple débrayable.

Cette disposition permet de conserver et de ménager la roue libre ou l'embrayage conique et donc d'augmenter la durée de vie du démarreur tout en réduisant les bruits.

Le dispositif élastique en torsion comporte avantageusement un ressort spirale accroché spirale entourant coaxialement l'arbre de sortie, en étant accroché entre un boîtier de la roue libre ou de l'embrayage conique et une partie solidaire du pignon ou de l'entraîneur.

Cette disposition permet d'emmagasiner beaucoup d'énergie et autorise un grand débattement angulaire, entre les parties entre lesquelles intervient le ressort spiral. Ce débattement est plus important qu'avec une solution faisant intervenir des éléments élastiquement déformables, par exemple en élastomère. Il est possible d'obtenir des débattements supérieurs à 120°, c'est-à-dire supérieurs au décale angulaire relatif maximum instantané entre le pignon et la couronne dentée.

Selon un mode de réalisation préférentiel, le dispositif élastique en torsion est logé entre le pignon et le dispositif de transmission de couple débrayable, tel qu'un dispositif à roue libre ou à embrayage conique.

Ce dispositif élastique en torsion comporte un ressort spirale entourant coaxialement l'arbre de sortie, en étant accroché entre un boîtier de la roue libre ou de l'embrayage conique et un prolongement tubulaire du pignon.

On notera que le dispositif élastique de torsion n'est pas directement en prise avec l'arbre du moteur électrique du démarreur.

Ce mode de réalisation préférentiel est simple, fiable et économique car il comporte un nombre minimum de pièces et permet de simplifier le pignon dépourvu de piste pour un dispositif à roue libre ou embrayage conique. L'entraîneur est également simplifié car la piste ou la surface de frottement interne du dispositif de transmission de couple débrayable est avantageusement solidaire de l'entraîneur en sorte que le boîtier associé à ce dispositif de transmission de couple est distinct de l'entraîneur et du pignon et est de fabrication simple.

Ce mode de réalisation préférentiel permet également de diminuer encore le diamètre interne du ressort spiral, qui ainsi pour un diamètre externe donné peut emmagasiner le maximum d'énergie.

En outre on obtient des temps de réponse plus rapides que dans un mode de réalisation à montage du dispositif élastique en torsion à l'arrière du dispositif de transmission de couple débrayable agencé alors entre le pignon et le dispositif de torsion. En effet on réduit les inerties en logeant le dispositif élastique de torsion entre le pignon et le dispositif de transmission de couple débrayable du lanceur.

De plus cela permet aisément d'équiper le lanceur d'un dispositif de transmission de couple débrayable à roue libre ou à embrayage conique.

Selon une caractéristique de l'invention, le ressort spiral est emprisonné de manière simple, fiable et économique dans un compartiment du boîtier au moyen d'un disque de fermeture solidaire du pignon.

D'autres caractéristiques peuvent être utilisées seules ou en combinaison :
- le disque de fermeture comporte au moins un secteur protubérant logé dans une découpe du boîtier, laquelle possède une largeur angulaire supérieure à l'angle du secteur pour que le débattement angulaire du disque par rapport au boîtier corresponde à la différence entre les deux angles ;
- le ressort est précontraint de manière à exercer un couple de rappel tendant à ramener le secteur du disque contre une butée du boîtier pour obtenir un positionnement angulaire prédéterminé du pignon par rapport au boîtier lorsque le démarreur est à l'état de repos ;
- le boîtier est doté d'un deuxième compartiment de logement des galets de la roue libre ou des surface tronconiques de l'embrayage conique ;
- le boîtier est centré et guidé sur l'arbre de sortie par l'intermédiaire d'une bague autolubrifiante pour autoriser les mouvements rotatifs de translation et de rotation du lanceur.

### Description sommaire des dessins

D'autres avantages et caractéristiques ressortiront plus clairement de la description qui va suivre d'un mode de réalisation de l'invention donné à titre d'exemple non limitatif, et représenté aux dessins annexés, dans lesquels :
- la figure 1 représente le cycle de compression et de décompression dans un cylindre de moteur à combustion au cours du démarrage ;
- la figure 2 est une demi-vue en coupe d'un lanceur de démarreur selon l'invention ;
- la figure 3 montre une vue en coupe du boîtier du lanceur de la figure 2 ;
- la figure 4 est une vue de profil de la figure 3 ;
- la figure 5 est une vue en coupe selon la ligne 5-5 de la figure 3 ;
- la figure 6 montre une vue en perspective du ressort spirale constituant le dispositif élastique en torsion ;
- la figure 7 représente une vue en élévation du disque de fermeture du boîtier du lanceur ;
- la figure 8 montre une vue en coupe de l'ensemble pignon et disque de fermeture ;
- la figure 9 illustre le couple engendré par le ressort spirale en fonction de la position relative du pignon par rapport au boîtier.

### Description d'un mode de réalisation préférentiel.

En référence aux figures 2 à 8, le lanceur 10 comporte un pignon 12 et un dispositif de transmission de couple débrayable ici à roue libre 14, lequel est composée d'un entraîneur 16 et d'un boîtier 17, ici de forme annulaire, délimitant ici un logement pour des galets 19.

L'entraîneur 16 est équipé, de manière précitée, de cannelures 16a hélicoïdales coopérant avec des cannelures 16b complémentaires de l'arbre de sortie 18 destiné à être entraîné en rotation par le moteur électrique du démarreur.

Cet arbre 18 est dans une forme de réalisation d'un seul tenant avec l'arbre de sortie du moteur électrique ou en variante distinct de l'arbre de sortie du moteur électrique ; un réducteur à train épicycloïdal intervenant par exemple alors entre les deux arbres.

La structure des cannelures 16a, 16b permet la liaison en rotation et le déplacement axial du lanceur 10. Un alésage 20 est ménagé dans l'entraîneur 16 pour assurer le centrage de la piste cylindrique 22 de la roue libre 14 sur l'arbre 18. Les cannelures 16a appartiennent à une douille d'entraînement (non référencée) prolongeant axialement vers l'arrière, en direction opposée au pignon 12, la piste 22 formée à la faveur d'une protubérance que présente l'entraîneur localement à sa périphérie externe .

Le boîtier 17 possède est creusé à sa périphérie externe pour formation de rampes 24 inclinées, constituant des cames, provoquant d'une manière connue, le coincement des galets 19 dans un sens de rotation de l'arbre 18, et le déblocage des galets 19 en sens inverse. Ce boîtier est centré et guidé sur l'arbre 18 par l'intermédiaire d'une bague autolubrifiante 26 permettant les mouvements relatifs de translation et de rotation. Le boîtier 17 comporte également des logements épaulés pour des ressorts de pression agissant de manière connue sur les galets 19 pour coincer ceux-ci entre la piste 22 et les rampes 24. Pour plus de précisions on se reportera par exemple à la page 323 (figure 6. 13) du document "Electrische Systeme im Kraftfahrzeug" de 1995 (Vogel Fachbuch XP 002220045).

Un dispositif élastique en torsion 28 est, selon l'invention, monté au sein du lanceur de manière décalé axialement par rapport au dispositif de transmission de couple débrayable. Ce dispositif stocke l'énergie pendant les phases de compression du moteur thermique du véhicule automobile et restitue cette énergie pendant les phases de décompression de ce moteur thermique.

Avantageusement ce dispositif 28 consiste en un ressort spirale accroché entre le boîtier 17 et une partie appartenant au pignon ou à l'entraîneur. Ce ressort est logé dans un compartiment du boîtier 17.

Ce dispositif 28 est dans un mode de réalisation disposé entre le boîtier 17 et l'entraîneur 16.

Ce dispositif est disposé dans l'exemple de réalisation représenté entre le pignon 12 et la roue libre 14. Le boîtier 17 se prolonge sur le côté gauche par une douille tubulaire 30, délimitant un compartiment 31 de réception d'un ressort spirale 32 constituant ledit dispositif élastique en torsion 28.

Le ressort spirale 32 est doté d'un évidement 34 sur l'extrémité de sa spire extérieure permettant à celle-ci de faire une liaison en rotation avec une languette 36 de forme complémentaire disposée dans la douille 30 du boîtier 17. L'arrêt en rotation doit être au moins unidirectionnel dans le sens de compression du ressort 32. Dans l'exemple présenté aux figures 3 à 6, l'évidement 34 présente une section rectangulaire dans laquelle se place l'extrémité de la languette 36 de la douille 30. Il est clair que les parties mâle et femelle de la liaison peuvent être inversées.

D'autres systèmes de fixation peuvent être envisagés pour l'assemblage du ressort 32 au boîtier 17, notamment par rivetage, soudage, ou utilisation d'une pièce intermédiaire d'accrochage.

L'autre extrémité sur la spire intérieure est pourvue d'un ergot 38 permettant un accrochage au moins dans le sens de rotation nécessaire à la compression du ressort spirale 32.

L'ergot 38 est formé par un pliage radial vers l'intérieur du ruban constitutif du ressort 32. Cette extrémité coudée se loge dans une lumière 33 aménagée dans le prolongement tubulaire 40 du pignon 12.

Un disque 42 de fermeture s'étend entre la douille 30 et le prolongement 40 pour emprisonner le ressort spiral 32 dans le compartiment 31. Le disque 42 est fixé sur le pignon 12 par soudage, rivetage ou tout autre moyen de fixation connu.

Sur les figures 3, 4, 7 et 8, la partie extérieure du disque 42, d'une épaisseur e1, possède un diamètre D1 sensiblement égal au diamètre extérieur D2 de la douille tubulaire 30. Deux évidements circulaires 44 ramènent localement le diamètre extérieur à une valeur D3 inférieure au diamètre intérieur D4 de la douille 30 (figure 3), de manière à former deux secteurs 46 protubérants d'angle A et diamétralement opposés. Chaque secteur est délimité par deux faces 54 et 50 ici radiales (figure 7).

L'extrémité de la douille 30 comporte des découpes 48 destinées à recevoir les secteurs 46 du disque 42. Chaque découpe 48 est délimitée par deux faces 52 et 56, ici radiales, de la douille 30 et présente une profondeur e2 légèrement supérieure à l'épaisseur e1 du disque 42, et une largeur angulaire B > A. Le disque 42 peut donc avoir un débattement angulaire d= B-A par rapport au boîtier 17. Les faces 50 et 54 d'un secteur 46 sont destinées à venir en contact respectivement avec les faces 52 et 56 de la douille 30 du boîtier 17.

Le ressort 32 qui est précontraint, exerce un couple Cₒ tendant à ramener la face 50 du disque 42 contre la face 52 du boîtier 17, de manière à positionner angulairement le pignon 12 par rapport au boîtier 17 lorsque le démarreur est au repos.

Un capot 55 (figure 2) est constitué d'un tube en matière déformable, comportant deux extrémités rabattues qui ferment le boîtier 17 en emprisonnant tous les constituants du lanceur 10. Le capot est en contact par sa périphérie interne avec la périphérie externe cylindrique du boîtier 17 comprenant la périphérie externe de la douille 30. Ce capot 55 a une extrémité rabattue qui sert de maintien à un disque 142 fermant le dispositif à roue libre 14 et servant d'appui à l'organe de commande, tel qu'un levier, précité.

La figure 9 illustre le couple engendré par le ressort spirale 32 en fonction de la position PA relative du pignon 12 par rapport au boîtier 17. Dès que le couple C exercé par le démarreur dépasse la valeur Cₘ, le ressort 32 commence à se comprimer, et le pignon 12 tourne par rapport au boîtier 17 avec un angle croissant. Si le couple maximal au passage de compression atteint la valeur C_{M}, le pignon 12 fait un déplacement Aₘₐₓ par rapport au boîtier 17.

Lors de la décompression, le ressort 32 restitue de l'énergie en accélérant la vitesse du pignon 12, lequel a une très faible inertie par rapport au moteur électrique du démarreur. Au début de la compression suivante, le ressort 32 s'est détendu jusqu'à l'angle Aₘ correspondant à un couple Cₘ fourni par le ressort. L'énergie fournie au pignon 12 est représentée schématiquement par l'aire du trapèze PQRS.

Il en résulte un contact permanent du pignon 12 contre la couronne dentée du moteur à combustion. Pour éviter tout choc contre la face d'appui 50 du disque 42, il faut que Aₘ soit supérieur à 0 en fin de chaque décompression.

Pour les conditions normales de fonctionnement du démarreur, il faut que d soit supérieur à Aₘ afin de ne pas avoir de choc important de la face 54 contre la face 56 du boîtier 17.

En fin de démarrage, le ressort 32 revient à sa position de repos ramenant la face 50 du disque 42 contre le boîtier 17. Un élément élastique peut être interposé entre les deux faces d'appui pour réduire le bruit de fin de démarrage. Dès le retour au repos du ressort 32, la roue libre 14 entre en action pour permettre le différentiel de vitesse entre le pignon 12 entraîné par le moteur thermique et l'arbre 18 du démarreur.

Bien entendu la présente invention n'est pas limitée à l'exemple de réalisation décrit. Ainsi la piste 22 et les rampes 24 sont en variante de forme tronconique pour former un embrayage conique à surface de frottement tronconiques comme décrit par exemple dans les documents FR A 2 772 433 ou FR A 2 827 915. Dans ce cas les galets sont supprimés ainsi que les ressorts de pression associés aux galets et l'entraîneur peut être en matière plastique. Cet entraîneur a alors avantageusement la forme de celui de la figure 3 du document FR A 2 827 915, l'organe de commande du lanceur étant alors associé à l'entraîneur. Les surfaces de frottement tronconiques complémentaires peuvent être rapportées.

Il ressort de ce qui précède que la périphérie externe du boîtier 17 comporte à sa périphérie externe dans un mode de réalisation la douille 30 et une paroi de forme tronconique portant à sa périphérie interne une des surfaces de frottement tronconique de l'embrayage conique. Par exemple en considérant la figure 8 du document FR A 2 827 915, on voit alors que le ressort 32 selon l'invention serait monté dans un logement délimité par la paroi la de cette figure 8 et par la douille 30 de la figure 2 selon l'invention, le ressort 32 agissant entre le boîtier et le prolongement 40 du pignon.

Ainsi qu'il ressort de la description et des dessins le boîtier 17 présente une paroi annulaire 117 d'orientation transversale par rapport à l'axe de symétrie axial de la figure 2. Cette paroi 117 est trouée centralement pour centrage du boîtier sur la douille 26 épaulée à cet effet La douille 26 s'étend en saillie axiale par rapport à la paroi 117 en sorte que l'entraîneur peut venir en contact avec celle-ci.. Le bord du trou central de la paroi 117 est épaulé pour venir en contact avec l'épaulement de la douille (figure 2). Cette paroi 117 délimite deux logements s'étendant de part et d'autre de celle-ci. L'un des logements est dédié au ressort 32 et l'autre a la roue libre ou à l'embrayage conique.

L'un des logements, celui du ressort 32, peut être donc du type standard et l'autre adaptable en fonction des applications (roue libre ou embrayage conique).

On appréciera que l'entraîneur 16 et le pignon 12 de la figure 2 ont une forme simple du fait que la paroi 117 est distincte de l'entraîneur et du pignon.

Dans tous les cas le pignon 12 avec son prolongement tubulaire 40 peut être en matériau fritté ou en tout autre matière appropriée du fait que le dispositif élastique de torsion intervient entre le pignon et le dispositif de transmission de couple débrayable à roue libre ou à embrayage conique.

Bien entendu en variante le pignon 12 est en matériau fritté rapporté sur une douille à laquelle appartient le prolongement 40.

## Revendications

1. Démarreur électrique équipé d'un arbre de sortie (18) et d'un lanceur (10) pour l'entraînement d'une couronne dentée du volant d'un moteur thermique de véhicule, ledit lanceur comportant :
- un pignon (12) pouvant coulisser axialement sur l'arbre de sortie (18) rotatif entre une position de repos dans laquelle il est désengagé de la couronne, et une position active de travail dans laquelle il engrène avec ladite couronne,
- un dispositif de transmission à roue libre (14) associé à un organe de commande,
**caractérisé en ce que** le lanceur (10) est équipé d'un dispositif élastique en torsion (28) agencé pour stocker de l'énergie pendant les phases de compression du moteur thermique, et la restituer pendant les phases de décompression du moteur thermique et **en ce que** le dispositif élastique en torsion (28) est disposé entre le pignon (12) et la roue libre (14) et comporte un ressort spirale (32) entourant coaxialement l'arbre de sortie (18).

2. Démarreur électrique selon la revendication 1, **caractérisé en ce que** le ressort spirale (32) est logé entre le pignon (12) et la roue libre (14) dans un premier compartiment (31) annulaire d'un boîtier (17).

3. Démarreur électrique selon la revendication 2, **caractérisé en ce que** le ressort spirale (32) est accroché entre le boîtier (17) et un prolongement (40) tubulaire du pignon (12) en entourant coaxialement l'arbre de sortie (18).

4. Démarreur électrique selon la revendication 3, **caractérisé en ce que** le ressort spirale (32) est emprisonné dans le premier compartiment (31) du boîtier (17) au moyen d'un disque (42) de fermeture solidaire du pignon (12).

5. Démarreur électrique selon la revendication 4, **caractérisé en ce que** le disque (42) de fermeture comporte au moins un secteur (46) protubérant d'angle (A) prédéterminé, logé dans une découpe (48) du boîtier (17), ladite découpe ayant une largeur angulaire (B) supérieure à l'angle (A) pour que le débattement angulaire du disque (42) par rapport au boîtier (17) corresponde à la différence entre lesdits angles (A et B).

6. Démarreur électrique selon la revendication 5, **caractérisé en ce que** le ressort (32) est précontraint de manière à exercer un couple de rappel tendant à ramener le secteur (46) du disque (42) contre une butée du boîtier (17) pour obtenir un positionnement angulaire prédéterminé du pignon (12) par rapport au boîtier (17) lorsque le démarreur est à l'état de repos.

7. Démarreur électrique selon l'une des revendications précédentes, **caractérisé en ce que** le boîtier (17) est doté d'un deuxième compartiment de logement des galets (19) de la roue libre.

8. Démarreur électrique selon la revendication 7 prise en combinaison avec la revendication 6, **caractérisé en ce que** le premier compartiment (31) est délimité par une douille tubulaire (30) prolongeant le boîtier (17) en direction du pignon (12) et **en ce que** la découpe (48) et la butée sont réalisées dans la douille tubulaire (30).

9. Démarreur électrique selon la revendication 8 prise en combinaison avec la revendication 3, **caractérisé en ce que** la spire extérieure du ressort spirale (32) est dotée d'un évidemment (34) dans lequel se place une languette (36) de la douille tubulaire (30) pour arrêt en rotation au moins dans le sens de compression du ressort spirale (32) et **en ce que** la spire intérieure du ressort spirale (32) présente un ergot (38) qui se loge dans une lumière (33) du prolongement tubulaire (40) du pignon (12) pour un accrochage au moins dans le sens nécessaire à la compression du ressort spirale (32).

10. Démarreur électrique selon la revendication 8 ou 9, **caractérisé en ce que** le boîtier (17) est centré et guidé sur l'arbre de sortie (18) par l'intermédiaire d'une bague autolubrifiante (26) pour autoriser les mouvements rotatifs de translation et de rotation du lanceur (10).

## Claims

1. Electric starter equipped with an output shaft (18) and a launcher (10) to drive a toothed ring of the flywheel of a thermal engine of a vehicle, the said launcher comprising:
- a pinion (12) which can slide axially on the rotary output shaft (18), between a position of rest in which it is disengaged from the ring, and an active position of work in which it engages with the said ring;
- a free wheel (14) transmission device which is associated with a control unit,
**characterised in that** the launcher (10) is equipped with a resilient torsion device (28) which is designed to store energy during the compression stages of the thermal engine, and to return it during the decompression stages of the thermal engine, and **in that** the resilient torsion device (28) is disposed between the pinion (12) and the free wheel (14), and comprises a spiral spring (32) which surrounds the output shaft (18) coaxially.

2. Electric starter according to claim 1, **characterised in that** the spiral spring (32) is accommodated between the pinion (12) and the free wheel (14) in a first annular compartment (31) of a case (17).

3. Electric starter according to claim 2, **characterised in that** the spiral spring (32) is fastened between the case (17) and a tubular extension (40) of the pinion (12), whilst surrounding the output shaft (18) coaxially.

4. Electric starter according to claim 3, **characterised in that** the spiral spring (32) is trapped in the first compartment (31) of the case (17) by means of a closure disc (42) which is integral with the pinion (12).

5. Electric starter according to claim 4, **characterised in that** the closure disc (42) comprises at least one protruding segment (46) with a predetermined angle (A), which is accommodated in a cut-out (48) in the case (17), the said cut-out having an angular width (B) which is greater than the angle (A), such that the angular clearance of the disc (42) relative to the case (17) corresponds to the difference between the said angles (A and B).

6. Electric starter according to claim 5, **characterised in that** the spring (32) is prestressed, such as to exert a return moment which tends to bring the segment (46) of the disc (42) back against a stop of the case (17), in order to obtain a predetermined angular positioning of the pinion (12) relative to the case (17), when the starter is in the rest state.

7. Electric starter according to one of the preceding claims, **characterised in that** the case (17) is provided with a second compartment to accommodate rollers (19) of the free wheel.

8. Electric starter according to claim 7, taken in combination with claim 6, **characterised in that** the first compartment (31) is delimited by a tubular sleeve (30) which extends the case (17) in the direction of the pinion (12), and **in that** the cut-out (48) and the stop are provided in the tubular sleeve (30).

9. Electric starter according to claim 8, taken in combination with claim 3, **characterised in that** the outer turn of the spiral spring (32) is provided with a recess (34) in which a tongue (36) of the tubular sleeve (30) is placed, in order to act as a stop in rotation, at least in the direction of compression of the spiral spring (32), and **in that** the inner turn of the spiral spring (32) has a lug (38) which is accommodated in an aperture (33) in the tubular extension (40) of the pinion (12), for fastening at least in the direction necessary for the compression of the spiral spring (32).

10. Electric starter according to claim 8 or claim 9, **characterised in that** the case (17) is centred and guided on the output shaft (18) by means of a self-lubricating ring (26), in order to permit the rotary movements of translation and rotation of the launcher (10).

## Patentansprüche

1. Elektrischer Anlasser mit einer Ausgangswelle (18) und einer Einspurvorrichtung (10) für den Antrieb eines Zahnkranzes des Schwungrads eines Fahrzeugverbrennungsmotors, wobei die besagte Einspurvorrichtung Folgendes umfaßt:
- ein Ritzel (12), das auf der rotierenden Ausgangswelle (18) zwischen einer Ruheposition, in der es aus dem Zahnkranz ausgerückt ist, und einer aktiven Arbeitsposition, in der es an dem besagten Zahnkranz eingreift, axial verschiebbar gelagert ist,
- eine Übertragungsvorrichtung mit Freilauf (14), die mit einem Steuerorgan verbunden ist,
**dadurch gekennzeichnet, dass** die Einspurvorrichtung (10) mit einer torsionselastischen Vorrichtung (28) ausgerüstet ist, die angeordnet ist, um während der Kompressionsphasen des Verbrennungsmotors Energie zu speichern und sie während der Dekompressionsphasen des Verbrennungsmotors wieder abzugeben, und **dass** die torsionselastische Vorrichtung (28) zwischen dem Ritzel (12) und dem Freilauf (14) angeordnet ist und eine Spiralfeder (32) umfasst, welche die Ausgangswelle (18) koaxial umgibt.

2. Elektrischer Anlasser nach Anspruch 1, **dadurch gekennzeichnet, dass** die Spiralfeder (32) zwischen dem Ritzel (12) und dem Freilauf (14) in einer ersten ringförmigen Abteilung (31) eines Gehäuses (17) aufgenommen ist.

3. Elektrischer Anlasser nach Anspruch 2, **dadurch gekennzeichnet, dass** die Spiralfeder (32) zwischen dem Gehäuse (17) und einer rohrförmigen Verlängerung (40) des Ritzels (12) eingehängt ist, wobei sie die Ausgangswelle (18) koaxial umgibt.

4. Elektrischer Anlasser nach Anspruch 3, **dadurch gekennzeichnet, dass** die Spiralfeder (32) in der ersten Abteilung (31) des Gehäuses (17) mittels einer fest mit dem Ritzel (12) verbundenen Verschlussscheibe (42) eingeschlossen ist.

5. Elektrischer Anlasser nach Anspruch 4, **dadurch gekennzeichnet, dass** die Verschlussscheibe (42) wenigstens einen vorstehenden Sektor (46) mit einem vorbestimmten Winkel (A) umfasst, der in einem Ausschnitt (48) des Gehäuses (17) aufgenommen ist, wobei der besagte Ausschnitt eine Winkelweite (B) aufweist, die größer als der Winkel (A) ist, so dass die Winkelauslenkung der Scheibe (42) im Verhältnis zum Gehäuse (17) dem Unterschied zwischen den besagten Winkeln (A und B) entspricht.

6. Elektrischer Anlasser nach Anspruch 5, **dadurch gekennzeichnet, dass** die Feder (32) so vorgespannt ist, dass sie ein Rückstellmoment ausübt, das darauf hinwirkt, den Sektor (46) der Scheibe (42) gegen einen Anschlag des Gehäuses (17) zurückzustellen, um eine vorbestimmte Winkelpositionierung des Ritzels (12) im Verhältnis zum Gehäuse (17) herbeizuführen, wenn sich der Anlasser im Ruhezustand befindet.

7. Elektrischer Anlasser nach einem der vorangehenden Ansprüche, **dadurch gekennzeichnet, dass** das Gehäuse (17) mit einer zweiten Abteilung für die Aufnahme der Rollen (19) des Freilaufs versehen ist.

8. Elektrischer Anlasser nach Anspruch 7 in Kombination mit Anspruch 6, **dadurch gekennzeichnet, dass** die erste Abteilung (31) durch eine rohrförmige Hülse (30) begrenzt wird, die das Gehäuse (17) in Richtung des Ritzels (12) verlängert, und **dass** der Ausschnitt (48) und der Anschlag in der rohrförmigen Hülse (30) ausgeführt sind.

9. Elektrischer Anlasser nach Anspruch 8 in Kombination mit Anspruch 3, **dadurch gekennzeichnet, dass** die äußere Windung der Spiralfeder (32) mit einer Ausnehmung (34) versehen ist, in die eine Zunge (36) der rohrförmigen Hülse (30) für die Drehsicherung wenigstens in der Zusammendrückrichtung der Spiralfeder (32) eingreift, und **dass** die innere Windung der Spiralfeder (32) eine Nase (38) aufweist, die in einem Schlitzloch (33) der rohrförmigen Verlängerung (40) des Ritzels (12) für ein Einhängen wenigstens in der für das Zusammendrücken der Spiralfeder (32) erforderlichen Richtung aufgenommen wird.

10. Elektrischer Anlasser nach Anspruch 8 oder 9, **dadurch gekennzeichnet, dass** das Gehäuse (17) auf der Ausgangswelle (18) über einen selbstschmierenden Ring (26) zentriert und geführt ist, um die rotierenden Verschiebe- und Drehbewegungen der Einspurvorrichtung (10) zu ermöglichen.
